# EUROPÄISCHE PATENTSCHRIFT

(11) **EP 0 328 713 B1**
(45) Veröffentlichungstag und Bekanntmachung des Hinweises auf die Patenterteilung: **06.11.1991**
(21) Anmeldenummer: 88102471.5
(22) Anmeldetag: 19.02.1988
(51) Int. Cl.: E05F 11/36

(54) **Ladeninnenöffner**
Remote shutter opening device
Dispositif d'ouverture de volets à partir de l'intérieur

(43) Veröffentlichungstag der Anmeldung: 23.08.1989
(73) Patentinhaber: MAYER & CO., A-5021 Salzburg (AT)
(72) Erfinder: Riess, Thomas, A-5161 Elixhausen (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- CH-A- 136 314
- GB-A- 1 356 948

## Beschreibung

Die Erfindung betrifft einen Ladeninnenöffner, insbesondere zur Mauerbefestigung, bestehend aus einem über eine Kurbel betätigbaren Getriebe, das mit einem sich über eine Führungs- und Befestigungskonsole durch eine Bohrung zum Rauminneren erstreckenden, zur Kurbelführung dienenden Hohlträger fest verbunden und mit einem insbesondere steckbaren, senkrecht stehenden Getriebebolzen versehen ist, welcher form- und kraftschlüssig mit einem Getriebeband kuppelbar ist.

Ladeninnenöffner dieser Art sind bekannt und dienen dazu, außenseitig an Fenstern oder Türen angebrachte Läden zwischen der Öffnungsstellung und der Schließstellung zu verschwenken, und zwar vom Rauminneren aus unter Verwendung einer Betätigungskurbel (Anschlaganleitung MACO RUSTICO, Ladeninnenöffner 8/87).

Problematisch sind die bekannten Ladeninnenöffner immer dann, wenn für den Hohlträger, an dem das Getriebe befestigt ist, eine Bohrung im Mauerwerk angebracht werden muß, weil bei derartigen Mauerbohrungen immer Abweichungen auftreten, die es schwierig machen, das Getriebe so zu montieren, daß der zur Kupplung mit einem Getriebeband bestimmte Getriebebolzen eine vorgeschriebene definierte Position bezüglich der durch Kloben und Bänder definierten Ladenschwenkachse einnimmt. Außerdem sind manche bekannte Ladeninnenöffner nicht für sogenannte einliegende Läden verwendbar, d.h. für solche Läden, die in eine Mauerlaibung eingeschwenkt werden.

Aufgabe der Erfindung ist es, einen Ladeninnenöffner der eingangs angegebenen Art in der Weise auszubilden, daß praktisch ohne Erhöhung des technischen Aufwands eine Kompensation von Montageungenauigkeiten automatisch erreicht wird, und zwar sowohl im Zusammenhang mit aufliegenden als auch innenliegenden Läden.

Gelöst wird diese Aufgabe nach der Erfindung im wesentlichen dadurch, daß der Getriebebolzen wenigstens im Getriebebandbereich zumindest im wesentlichen die Form eines Flachbandabschnittes besitzt und in eine Ausnehmung des Getriebebandes eingreift, die in ihrer Breitenabmessung im wesentlichen der Abmessung der Schmalseite des flachbandförmigen Abschnitts des Getriebebolzens entspricht und deren Längsabmessung deutlich größer ist als die Abmessung der Längsseite des flachbandförmigen Abschnitts des Getriebebolzens.

Die Ausgestaltung der Kupplung zwischen Getriebebolzen und Getriebeband, in Verbindung mit der Anbringung des Getriebebandes an den Laden, erbringt einen doppelten Drehpunktsausgleich, und zwar auch dann, wenn der Drehpunkt des Getriebebolzens, der durch die Montage des Getriebes festgelegt wird, und der Ladendrehpunkt, der durch die Kloben und Ladenbänder bestimmt ist, einen vergleichsweise großen gegenseitigen Abstand besitzen.
Wichtig ist auch, daß die erfindungsgemäße Konstruktion sowohl für aufliegende als auch für innenliegende Läden verwendbar ist, wobei für jeden Fall lediglich ein spezielles Getriebeband erforderlich ist, das entweder gekröpft ausgebildet oder im wesentlichen gerade ist.

Vorteilhaft ist ferner, daß das mit dem Getriebe zusammenwirkende Getriebeband nicht bloß Mitnehmerfunktion erfüllt, sondern gleichzeitig als nichttragendes Mittelband wirkt und gemäß einer bevorzugten Ausführungsvariante sogar noch eine Anpreßfunktion bezüglich eines eventuell verworfenen Ladens erfüllen kann. Zu diesem Zweck ist der Getriebebandausnehmung ein entsprechend der Längsachse der Ausnehmung verstellbarer Anschlag zugeordnet, der beispielsweise aus einer Madenschraube besteht und bewirkt, daß im Schließzustand des Ladens über das mit dem Getriebe gekuppelte Getriebeband eine von der Einstellposition des Anschlags abhängige Andrückkraft auf den Laden ausgeübt wird, die somit dazu beiträgt, daß der zumindest im wesentlichen ebene Zustand des Ladens erhalten bleibt bzw. wiederhergestellt werden kann.

Die gemäß der Erfindung vorgesehene spezielle Kupplung zwischen Getriebebolzen und Getriebeband stellt ferner sicher, daß nach längeren Betriebszeiten ein eventuell auftretendes Verwerfen des Ladens zu keinen Klemmwirkungen im Zusammenhang mit der Betätigung des Ladeninnenöffners führen, da auch in solchen Fällen die notwendigen Ausgleichsbewegungen möglich sind.

Der Flachbandabschnitt des Getriebebolzens ist im Querschnitt entweder rechteckig oder er besitzt im Querschnitt die Form eines flachen Achtecks, wobei die letztere Ausführungsform dazu führt, daß sich während der Betätigung großflächigere Kraftübertragungsbereiche zwischen Getriebebolzen und Getriebeband ergeben.

Der mit dem Getriebe direkt gekoppelte Abschnitt des Getriebebolzens kann eine andere Querschnittsform als der mit dem Getriebeband gekoppelte Abschnitt besitzen und beispielsweise sechseckig ausgebildet sein, wie dies bei herkömmlichen Ladenöffnern häufig üblich ist. Damit läßt sich auch mit äußerst geringem Aufwand eine Modifikation vorhandener Ladeninnenöffner derart vornehmen, daß ein erfindungsgemäßer Ladeninnenöffner erhalten wird, indem lediglich ein entsprechend modifizierter Steckbolzen verwendet und ein entsprechend angepaßtes Getriebeband benutzt wird.

Nach einer weiteren Besonderheit der Erfindung ist der Hohlträger für das Getriebe in der mauerseitigen Führungskonsole mittels einer Klemmeinrichtung in verschiedenen Positionen fixierbar, so daß der Mauerabstand des Getriebebolzens unabhängig von der Verspannung des Hohlträgers in der Mauer gewählt werden kann.

Weitere vorteilhafte Ausgestaltung der Erfindung sind in Unteransprüchen angegeben.

Ein Ausführungsbeispiel der Erfindung wird nachfolgend unter Bezugnahme auf die Zeichnung näher erläutert.
Die einzige Figur der Zeichnung zeigt eine schematische Schnittansicht eines mit einem innenliegenden Laden zusammenwirkenden Ladeninnenöffners, der in einer Mauerbohrung befestigt ist.

Die Zeichnung zeigt einen in üblicher Weise eingemauerten Fensterrahmen 1, der in einer Mauerlaibung gelegen ist, in die ein Fensterladen 14 eingeschwenkt werden kann.

Der Fensterladen 14 wird von in der Zeichnung nicht zu sehenden oberen und unteren Kloben über entsprechende Bänder getragen und kann mittels eines Ladeninnenöffners zwischen der offenen und der geschlossenen Stellung verschwenkt werden.

Der Ladeninnenöffner besteht aus einem kompakten Getriebe 4, das mit einem insbesondere Rohrform besitzenden Hohlträger 3 fest verbunden ist. Dieser Hohlträger 3 erstreckt sich durch eine Bohrung 2 in der Mauer in Richtung des Rauminneren und ist mittels eines Spannrohrelements 7, dem eine Innenabdekkung 8 zugeordnet ist, fixierbar.

Während die Bohrung für das Spannrohrelement 7 relativ exakt im Fensterrahmen 1 angebracht werden kann, bereitet es in der Praxis Schwierigkeiten, die Mauerbohrung 2 jeweils exakt anzubringen. Insbesondere ist es nicht erreichbar, sicherzustellen, daß die Schwenkachse des Getriebes 4 exakt mit der durch die oberen und unteren Kloben bestimmten Schwenkachse des Ladens 14 zusammenfällt.

Um diese Drehachsenabweichungen zu kompensieren, ist das Getriebe 4 mit einem speziell ausgebildeten Getriebebolzen 10 ausgestattet, der wiederum mit einer speziell geformten Ausnehmung 11 in dem zugehörigen Getriebeband 9 zusammenwirkt.

Dieser Getriebebolzen 10 ist in dem Bereich, in dem er in das Getriebeband 9 eingreift, in Querschnitt rechteckig ausgebildet, wobei zwei einander gegenüberliegende Flächen dieses Getriebebolzens 10 mit einer ebenfalls rechteckigen Ausnehmung 11 im Getriebeband 9 drehmomentübertragend zusammenwirken. Die Ausnehmung 11 besitzt dabei eine Längsabmessung, die deutlich größer ist als die entsprechende Abmessung des Getriebebolzens 10, so daß das Getriebeband 9 entsprechend dieser Längsrichtung bezüglich des Getriebebolzens 10 verschiebbar ist. Die Längsachse der Ausnehmung 11 steht dabei senkrecht auf der Ladenebene bzw. der Befestigungsebene des Getriebebandes 9 am Laden 14.

Der Getriebebolzen 10 ist vorzugsweise als Steckbolzen ausgebildet und kann über einen Sechskantabschnitt mit dem Getriebe 4 gekuppelt sein.

Die Zeichnung macht deutlich, daß der Abstand zwischen dem Drehpunkt 12 des Getriebebolzens 10 und dem Ladendrehpunkt 13 relativ groß sein kann, wobei der Drehpunktausgleich während der Schwenkbewegungen des Ladens 14 aufgrund der speziellen Kopplung zwischen Getriebebolzen 10 und Ausnehmung 11 einerseits ermöglicht wird.

Das Getriebeband 9 ist im Bereich der Befestigung am Laden 3 vorzugsweise zweiteilig ausgeführt, wobei die beiden Teile über eine Schwalbenschwanzverbindung zur Gewährleistung einer sich selbst anpassenden Einstellung durch Längsverschiebung gekuppelt sind. Damit wird ein weiterer Drehpunktausgleich erzielt.

Eine in der Zeichnung nicht dargestellte Stellschraube, die aus einer Madenschraube bestehen kann, ist vorzugsweise am Getriebeband 9 innenliegend und vorzugsweise gleichachsig zur Längsachse der Ausnehmung 11 angeordnet und bildet einen Anschlag für den Getriebebolzen 10. Auf diese Weise wird es möglich, auf den Laden insbesondere dann, wenn sich dieser verzogen bzw. verworfen hat, einen definierten Anpreßdruck auszuüben.

Der Abstand des Getriebes 4 bzw. des Drehpunkts 12 des Getriebebolzens senkrecht zur Mauer läßt sich in definierter Weise über die Mauerkonsole 5 einstellen, durch die sich der Hohlträger 3 erstreckt und mittels der dieser Hohlträger 3 über eine Klemmschraube, insbesondere eine Madenschraube 6 in verschiedenen Positionen definiert fixiert werden kann. Damit ist diese Mauerabstandseinstellung völlig unabhängig von der Fixierung des Hohlträgers 3 in der Mauer.

Durch die Ausgestaltung des Ladeninnenöffners nach der Erfindung wird eine weitestgehende Unabhängigkeit von Bohrungsungenauigkeiten erreicht, die Verwendung im Zusammenhang mit aufliegenden Läden und innenliegenden Läden ermöglicht, die erforderliche Funktionssicherheit auch im Falle auftretender Ladenverformungen gewährleistet und außerdem die Funktion eines nichttragenden Mittelbandes erhalten. Zusätzlich kann bei Verwendung einer definierten Bewegungsbegrenzung des Getriebebandes bezüglich des Getriebebolzens eine gezielte Anpreßwirkung des Ladens über das mit dem Getriebe gekoppelte Getriebeband erhalten werden.

## Patentansprüche

1. Ladeninnenöffner, insbesondere zur Mauerbefestigung, bestehend aus einem über eine Kurbel betätigbaren Getriebe (4), das mit einem sich über eine Führungs- und Befestigungskonsole (5) durch eine Bohrung (2) zum Rauminneren erstreckenden, zur Kurbelführung dienenden Hohlträger (3) fest verbunden und mit einem insbesondere steckbaren, senkrecht Stehenden Getriebebolzen (10) versehen ist, welcher form- und kraftschlüssig mit einem Getriebeband (9) kuppelbar ist,
dadurch **gekennzeichnet,**
daß der Getriebebolzen (10) wenigstens im Getriebebandbereich zumindest im wesentlichen die Form eines Flachbandabschnittes besitzt und in eine Ausnehmung (11) des Getriebebandes (9) eingreift, die in ihrer Breitenabmessung im wesentlichen der Abmessung der Schmalseite des flachbandförmigen Abschnitts des Getriebebolzens (10) entspricht und deren Längsabmessung deutlich größer ist als die Abmessung der Längsseite des flachbandförmigen Abschnitts des Getriebebolzens (10).

2. Ladeninnenöffner nach Anspruch 1, dadurch **gekennzeichnet,** daß der Flachbandabschnitt des Getriebebolzens (10) im Querschnitt rechteckig und mit seinen Längsseitenflächen im wesentlichen formschlüssig oder mit geringem Spiel in der Getriebebandausnehmung (11) geführt ist.

3. Ladeninnenöffner nach Anspruch 1, dadurch **gekennzeichnet,** daß der Flachbandabschnitt des Getriebebolzens (10) im Querschnitt die Form eines flachen Achtecks besitzt und mit geringem Spiel in der Getriebebandausnehmung (11) geführt ist.

4. Ladeninnenöffner nach einem der vorhergehenden Ansprüche, dadurch **gekennzeichnet,** daß die Längsachse der im Querschnitt rechteckigen Getriebebandausnehmung (11) im wesentlichen senkrecht zur Getriebebandbefestigungsebene verläuft.

5. Ladeninnenöffner nach einem der vorhergehenden Ansprüche, dadurch **gekennzeichnet,** daß der Ladendrehpunkt (13) bezüglich des Drehpunkts (12) des Getriebebolzens (10) z.B. zur Ladenseite hin versetzt ist.

6. Ladeninnenöffner nach einem der vorhergehenden Ansprüche, dadurch **gekennzeichnet,** daß das Getriebeband (9) z.B. gekröpft ausgebildet und zur Befestigung mit einem innerhalb der Mauerlaibung liegenden Laden (14) bestimmt ist.

7. Ladeninnenöffner nach einem der vorhergehenden Ansprüche, dadurch **gekennzeichnet,** daß der Getriebebandausnehmung (11) ein entsprechend der Längsachse der Ausnehmung verstellbarer Anschlag zugeordnet ist.

8. Ladeninnenöffner nach Anspruch 7, dadurch **gekennzeichnet,** daß der Anschlag von einer Madenschraube gebildet ist.

9. Ladeninnenöffner nach einem der vorhergehenden Ansprüche, dadurch **gekennzeichnet,** daß der Hohlträger (3) in der Führungskonsole (5) mittels einer Klemmeinrichtung (6) in verschiedenen Positionen fixierbar ist.

10. Ladeninnenöffner nach Anspruch 9, dadurch **gekennzeichnet,** daß die Klemmeinrichtung (6) aus einer guer zum Hohlträger verlaufenden Klemmschraube besteht.

11. Ladeninnenöffner nach einem der vorhergehenden Ansprüche, dadurch **gekennzeichnet,** daß das Getriebeband (9) im Ladenbefestigungsbereich zweiteilig ausgebildet ist und die beiden Teile über eine Schwalbenschwanzführung miteinander gleitbar gekoppelt sind.

## Claims

1. Internal opener for a shutter, in particular for fixing to a wall, comprising a crank operated transmission (4) fixedly connected to a hollow support (3) serving to guide the crank and extending to the interior of the room through a bore (2) via a guide-and-fixation bracket (5), with the hollow support being provided with a vertical drive bolt (10), in particular a plug-in drive bolt, which can be coupled in force-and-form-locked engagement with a driven hinge plate (9), characterised in that the drive bolt (10) has at least substantially the shape of a flat bar section at least in the region of the driven hinge plate (9) and engages into an opening (11) of the driven hinge plate (9), the opening having a width dimension substantially corresponding to the dimension of the narrow side of the flat band-shaped portion of the drive bolt (10) and a length dimension significantly higher than the dimension of the long side of the flat-bar-shaped section of the drive bolt (10).

2. Internal opener for a shutter in accordance with claim 1, characterised in that the flat-bar-shaped section of the drive bolt (10) has a rectangular cross-section and is guided with its longitudinal side surfaces in the opening (11) of the driven hinge plate, substantially in a form-locked manner or with a small play.

3. Internal opener for a shutter in accordance with claim 1, characterised in that the flat bar section of the drive bolt (10) has in cross-section the shape of a flat octagon and is guided with small play in the opening (11) of the driven hinge plate.

4. Internal opener for a shutter in accordance with one of the preceding claims, characterised in that the opening (11) of the driven hinge plate has a rectangular cross-section and its longitudinal axis extends substantially perpendicular to the fixation plane of the driven hinge plate.

5. Internal opener for a shutter in accordance with one of the preceding claims, characterised in that the rotation axis (13) of the shutter is offset with respect to the rotation axis (12) of the drive bolt (10), for example to the side of the shutter.

6. Internal opener for a shutter in accordance with one of the preceding claims, characterised in that the driven hinge plate (9) is for example made curved and intended for the fixation of a shutter (14) lying within the outer face of the wall.

7. Internal opener for a shutter in accordance with one of the preceding claims, characterised in that a stop adjustable in the longitudinal axis of the opening (11) of the driven hinge plate is associated to said opening.

8. Internal opener for a shutter in accordance with claim 7, characterised in that the stop is formed by a headless screw.

9. Internal opener for a shutter in accordance with one of the preceding claims, characterised in that the hollow support (3) is attachable in different positions in the guide bracket (5) by means of a clamping device (6).

10. Internal opener for a shutter in accordance with claim 9, characterised in that the clamping device (6) comprises a clamping screw extending transversely to the hollow support.

11. Internal opener for a shutter in accordance with one of the preceding claims, characterised in that the driven hinge plate (9) is made in two parts in the region of the fixation of the shutter and the two parts are mutually slidably coupled via a dovetail guide.

## Revendications

1. Dispositif d'ouverture de volets depuis l'intérieur d'un local, à fixer en particulier sur un mur, comprenant une transmission actionnée par une manivelle (4), ladite transmission étant reliée rigidement à un support creux (3) qui sert au guidage de la manivelle et qui s'étend à travers un perçage (2) vers l'intérieur du local au moyen d'une console (5) de fixation et de guidage, et ladite transmission comportant un axe d'entraînement (10) en extension perpendiculaire et en particulier emboîtable, qui peut être accouplé à coopération de forme et de force avec une bande d'entraînement (9), caractérisé en ce que l'axe d'entraînement (10) a au moins essentiellement la forme d'une partie de bande plane du moins dans la région de la bande d'entraînement et s'engage dans un évidement (11) de la bande d'entraînement (9), l'évidement ayant une dimension en largeur qui correspond essentiellement à la dimension du côté étroit de la partie en forme de bande de l'axe d'entraînement (10) et une dimension en longueur nettement plus grande que la dimension du côté longitudinal de la partie en forme de bande de l'axe d'entraînement (10).

2. Dispositif d'ouverture selon la revendication 1, caractérisé en ce que la partie en forme de bande de l'axe d'entraînement (10) a une section rectangulaire et est guidée avec ses surfaces latérales longitudinales à coopération de forme ou avec un faible jeu dans l'évidement (11) de la bande d'entraînement.

3. Dispositif d'ouverture selon la revendication 1, caractérisé en ce que la partie en forme de bande de l'axe d'entraînement (10) a en section la forme d'un octogone aplati et est guidée avec un faible jeu dans l'évidement (11) de la bande d'entraînement.

4. Dispositif d'ouverture selon l'une des revendications précédentes, caractérisé en ce que l'évidement (11) de la bande d'entraînement a une section rectangulaire et en ce que son axe longitudinal s'étend essentiellement perpendiculairement au plan de fixation de la bande d'entraînement.

5. Dispositif d'ouverture selon l'une des revendications précédentes, caractérisé en ce que l'axe de rotation (13) du volet est décalé, par exemple en direction du volet, par rapport à l'axe de rotation (12) de l'axe d'entraînement (10).

6. Dispositif d'ouverture selon l'une des revendications précédentes, caractérisé en ce que la bande d'entraînement (9) est réalisée par exemple de manière incurvée et destinée à la fixation d'un volet (14) disposé à l'intérieur de la face extérieure du mur.

7. Dispositif d'ouverture selon l'une des revendications précédentes, caractérisé en ce qu'une butée réglable suivant l'axe longitudinal de l'évidement (11) de la bande d'entraînement est associée audit évidement.

8. Dispositif d'ouverture selon la revendication 7,caractérisé en ce que la butée est formée par une vis sans tête.

9. Dispositif d'ouverture selon l'une des revendications précédentes, caractérisé en ce que le support creux (3) peut être fixé en différentes positions dans la console de guidage (5) au moyen d'un dispositif de serrage (6).

10. Dispositif d'ouverture selon la revendication 9, caractérisé en ce que le dispositif de serrage (6) comprend une vis de serrage s'étendant transversalement au support creux.

11. Dispositif d'ouverture selon l'une des revendications précédentes, caractérisé en ce que la bande d'entraînement (9) est réalisée en deux parties dans la région de fixation du volet et en ce que les deux parties sont reliées l'une à l'autre avec faculté de coulisser au moyen d'un guidage à queue d'aronde.
